# FASCICULE DE BREVET EUROPEEN

(11) **EP 4 520 895 B1**
(45) Date de publication et mention de la délivrance du brevet: **08.07.2026**
(21) Numéro de dépôt: 24198725.4
(22) Date de dépôt: 05.09.2024
(51) Int. Cl.: E04H 4/08

(54) **BASSIN TEL QU'UNE PISCINE COMPORTANT UNE COUVERTURE IMMERGÉE DE TYPE VOLET ROULANT**
BECKEN, WIE EIN SCHWIMMBECKEN, MIT EINER VERSENKTEN ABDECKUNG VOM TYP ROLLADEN
BASIN SUCH AS A SWIMMING POOL COMPRISING A SUBMERGED COVER SUCH AS A ROLLER SHUTTER

(30) Priorité: 07.09.2023 FR 2309424
(43) Date de publication de la demande: 12.03.2025
(73) Titulaire: Mata, Christophe, 13118 Entressen (FR)
(72) Inventeur: Mata, Christophe, 13118 Entressen (FR)
(74) Mandataire: Rhein, Alain

(56) Documents cités:
- AT-A4- 521 458
- FR-A1- 3 000 979
- FR-A1- 3 115 060

## Description

La présente invention concerne le domaine des bassins et plus particulièrement celui des piscines, enterrées ou non, de type maçonné, en bois, sous forme de coques en matériau composite ou autres. Plus spécifiquement, l'invention concerne le domaine des bassins tels que les piscines équipées d'une couverture immergée de type volet roulant.

On connaît, d'ores et déjà, de nombreux bassins en particulier des piscines qui, pour des raisons de sécurité, voire de préservation de la température de l'eau, reçoive une couverture, selon le cas, rigide et escamotable ou souple et repliable, le plus souvent enroulable autour d'un tube d'enroulement.

Dans ce domaine des couvertures enroulable, il est plus particulièrement connu les volets roulants de type hors sol ou immergé, comprenant un tablier composé d'une juxtaposition de lames reliées entre elles de manière articulée pour permettre à ce tablier d'adopter une disposition repliée, enroulée autour d'un tube d'enroulement ou une disposition déployée dans laquelle ce tablier s'étend sur le bassin en flottant au-dessus de l'eau contenue dans ce dernier. De tels couvertures enroulables sont connues par exemple de FR 3 115 060 A1 et AT 521 458 A4.

Dans une configuration hors-sol le tube d'enroulement de ce volet roulant s'étend au-dessus du bassin, le plus souvent à l'une des extrémités latérales de ce dernier en étant maintenu libre en rotation, à ses extrémités, grâce à des paliers équipant des consoles support ancrées à cette extrémité latérale du bassin, de part et d'autre de ce dernier.

Même si un tel volet roulant hors-sol peut être intégré sous un banc à cette extrémité latérale du bassin, il lui est, très souvent, préféré le volet roulant immergé qui n'en présente pas moins d'autres inconvénients.

Parmi ces volets roulants immergés, il est plus particulièrement connu celui implanté sous une plage s'étendant au-dessus de l'eau, à l'une des extrémités latérales du bassin. Dans ce cas, le tube d'enroulement du volet roulant s'étend sous l'eau entre les parois longitudinales de la piscine, dans un compartiment séparé du bassin principal par une paroi. Selon le cas, il convient d'édifier cette paroi séparatrice dès la conception de la piscine. Elle peut également se présenter sous forme d'un panneau en matériau synthétique de manière apte à subdiviser le bassin en s'étendant entre les côtés longitudinaux de ce dernier, côtés auxquels cette paroi est fixée grâce à des profils adaptés.

On comprend que, selon la solution adoptée, la conception de la piscine est complexifiée ou les risques de fuite d'eau sont accrus par la pose, sur les côtés longitudinaux intérieurs au bassin, des profils de fixation d'un panneau rapporté postérieurement.

Dans tous les cas, dans le fond de ce compartiment séparé en mesure de loger le tablier de volet roulant en position enroulée viennent immanquablement s'accumuler des débris, tels que les feuilles mortes ou autres qui ne peuvent être évacués que difficilement. En effet, pour prélevés ces débris il est nécessaire, habituellement, de retirer la plage sous laquelle est implanté le volet roulant et le tablier de ce dernier doit être amené en position déployée. Pour autant l'accès sous le tube d'enroulement de ce volet roulant n'est pas simple pour prélevés ou aspirés ces déchets. De même, démonter une paroi en matériau synthétique pour accéder sous le volet roulant ne peut être envisagé qu'en vidant en grande partie le bassin.

Il est encore connu de loger ce volet roulant dans un caisson implanté en fond de piscine ou à moindre profondeur de manière à définir une plage immergée à l'une des extrémités du bassin. Dans les deux cas, ce caisson comporte au moins une paroi avant verticale s'étendant sensiblement jusqu'au fond du bassin, à une distance déterminée de la paroi latérale à cette extrémité du bassin de manière à délimiter un volume à l'intérieur duquel le volet roulant peut se replier, enroulée autour du tube d'enroulement. Ce caisson est refermé sur le dessus par une couvercle comportant une fente pour le passage du tablier du volet roulant de manière à permettre son déploiement au-dessus de l'eau contenue dans le bassin. S'il est possible de se tenir debout sur ce couvercle lorsque le caisson est installé en fond de bassin, implanté à moindre profondeur ce couvercle peut former une plage immergée sur laquelle peuvent s'étendre ou s'assoir les baigneurs.

Des débris peuvent, là encore, s'accumuler à l'intérieur d'un tel caisson, débris, qui, s'ils ne sont pas régulièrement évacués peuvent être à l'origine d'un développement accentué de micro-organismes dans le bassin rendant le traitement d'eau plus contraignant.

Cette implantation du volet roulant immergé dans un compartiment séparé du bassin principal ou dans un caisson fermé a pour but d'empêcher qu'un usager du bassin puisse rester bloqué sous le volet roulant.

Selon les pays, certaines normes sont applicables en la matière, normes déterminants une section de passage maximale préservée, par exemple, sous une paroi séparatrice en matériau synthétique ou sous la paroi avant d'un caisson et le fond du bassin ou encore au niveau d'une fente de passage du tablier de volet roulant que comporte le couvercle d'un caisson immergé.

Dans le cadre d'une démarche inventive il a été recherché une solution destinée :
- à faciliter l'évacuation naturelle des débris susceptibles de s'accumuler sous un volet roulant immergé, ceci en évitant d'encapsuler ce dernier, que ce soit dans un compartiment dédié dans le bassin ou dans un caisson,
- en même temps en répondant au risque qu'un usager puisse être bloqué en fond de bassin autour de ce volet roulant immergé.

Dans le cadre de cette démarche inventive il a été pris en compte les deux états replié et déployé que peut emprunter le volet roulant, sachant qu'à l'état déployé, le tablier de volet roulant, surnage au-dessus de l'eau du bassin et constitue une barrière de protection empêchant toute chute dans l'eau de ce bassin. En conséquence, tout risque d'un baigneur s'accroche sous ou autour du tube d'enroulement immergé au fond du bassin est empêché. Ce n'est donc qu'à l'état replié, enroulée autour du tube d'enroulement qu'il convient d'empêcher ce risque d'accrochage et/ou de blocage.

L'invention vient répondre à l'ensemble de ces objectifs. Dans ce but, cette invention consiste en un bassin, tel qu'une piscine comprenant au moins un fond, deux parois d'extrémité et deux parois longitudinales et comportant une couverture déployable immergée de type volet roulant comportant un tablier composé d'une juxtaposition de lames reliées entre elles de manière articulée et un tube d'enroulement dont est rendue solidaire l'une des extrémités du tablier du volet roulant pour s'enrouler autour dudit tube d'enroulement ou ce déployé pour s'étendant au-dessus de l'eau contenue dans le bassin, ledit tube d'enroulement s'étendant entre les parois longitudinales à proximité de l'une des parois d'extrémité et du fond du bassin, caractérisé en ce que, à l'état enroulé autour de tube d'enroulement, la section du volet roulant est située :
- à une distance inférieure à 150mm, préférentiellement inférieure ou égale à 100mm et supérieure à une valeur fonctionnelle minimale de 30mm par rapport au fond du bassin :
   - à une distance inférieure à 150mm, préférentiellement inférieure ou égale à 100mm et supérieure à une valeur fonctionnelle minimale de 30mm par rapport à ladite paroi d'extrémité du bassin :
      - à une distance inférieure ou égale à 150mm, préférentiellement inférieure ou égale à 100mm et supérieure à une valeur fonctionnelle minimale de 30mm par rapport à une plate-forme implantée horizontalement au-dessus du tube d'enroulement en s'étendant entre les parois longitudinales du bassin ;
      ladite plate-forme délimitant par rapport à ladite paroi d'extrémité du bassin une fente d'une largeur inférieure à 100mm, préférentiellement inférieure à 80mm. Selon l'invention, ladite plate-forme est définie par une poutre de structure en U renversé comportant une paroi supérieure, plus particulièrement horizontale, sur les bords longitudinaux de laquelle s'étendent des ailes verticales dont une première aile délimite avec ladite paroi d'extrémité la fente de passage du tablier de volet roulant et une aile opposée, au moins le bord d'extrémité inférieure de l'aile opposée respecte une distance inférieure ou égale à 150mm, préférentiellement inférieure ou égale à 100mm et supérieure à une valeur fonctionnelle minimale de 30mm par rapport à la section du tablier de volet roulant enroulé.

Les avantages découlant de la présente invention consistent en ce que le volet roulant à l'état enroulé et immergé au fond du bassin n'est plus encapsulé dans un logement dédié de sorte que la circulation de l'eau, notamment générée par la filtration peut s'établir autour de ce volet roulant lorsqu'il est enroulé, mais également à l'état déployé évitant une certaine stagnation de l'eau comme cela peut se produire dans un caisson, par exemple.

En d'autres termes, la présente invention permet de s'affranchir de tout élément, tel que par exemple une paroi, un panneau ou une poutre, disposé à proximité de la section du volet roulant dans la direction de la paroi d'extrémité opposée et séparant le volet roulant (à l'état enroulé autour de tube d'enroulement) du reste du bassin.

Autrement dit, le bassin peut comprendre un espace libre délimité entre les deux parois longitudinales et entre la section du volet roulant et la paroi d'extrémité opposée sur une distance supérieure ou égale à 1 mètre depuis la section du volet roulant dans la direction de ladite paroi d'extrémité opposée.

À l'état déployé ou partiellement déployé du tablier de volet roulant, un robot de nettoyage peut aisément passer sous le tube d'enroulement pour évacuer tout débris éventuellement restant au fond du bassin dans la partie que vient occuper le volet roulant à l'état replié.

Grâce à une disposition particulière, conforme invention, les risques de blocage ou d'accrochage autour du volet roulant à l'état enroulé sont susceptibles d'être évités, que ce soit sous ce volet roulant, entre ce dernier et la paroi d'extrémité contre laquelle il est implanté ou encore sous la plate-forme grâce à une distance limitée entre cette dernière et la section du volet roulant enroulé.

En conséquence, la présente invention vient remédier, de manière astucieuse mais aussi économique, aux contraintes découlant des solutions de l'état de la technique antérieure.

D'autres particularités et avantages de la présente invention apparaîtront au cours de la description qui va suivre se rapportant à un exemple de réalisation donnée à titre indicatif et non limitatif.

La compréhension de cette description sera facilitée en se référant aux figures en annexe dans lesquels :
[Fig.1] est une représentation schématisée et en perspective d'un bassin de type piscine, conforme invention, équipé d'un volet roulant immergé représenté à l'état enroulé ;
[Fig.2] est une représentation schématisée et en perspective de ce même bassin, le tablier du volet roulant étant déployé ;
[Fig.3] est une illustration schématisée partiel et en coupe du bassin illustrant les cotes d'implantation du volet roulant à l'état enroulé par rapport au fond du bassin, la paroi d'extrémité et la plate-forme ;
[Fig.4] est une représentation schématisée, partielle et en perspective d'une extrémité du tube d'enroulement et de la plate-forme qui le surmonte fixés sur l'une des parois longitudinales, à l'avant d'une paroi d'extrémité du bassin.

L'invention telle que représentée, notamment dans les figures 1 et 2, concerne un bassin 1, en particulier une piscine équipée d'une couverture déployable 2 de type immergé sous forme d'un volet roulant 3.

Celui-ci comporte un tablier 4 composé d'une juxtaposition de lames 5 articulées entre elles et permettant à ce tablier 4 d'occuper une position repliée 12 décrite ci-dessous et une position déployée 6 dans laquelle il s'étend, en flottant, au-dessus de l'eau contenue dans le bassin 1, tel que visible dans la figure 2.

Le bassin 2 comprend classiquement, au moins un fond 7, des parois d'extrémité 8, 9 et deux parois sensiblement longitudinales 10,11. Grâce aux articulations entre les lames 5, ce tablier 4 peut également occuper une position repliée 12, visible dans la figure 1, dans laquelle il est enroulé autour d'un tube d'enroulement 13 généralement entrainé en rotation au travers d'un moteur (non représenté) disposé, selon le cas, extérieurement au bassin ou, directement, dans le tube d'enroulement 13.

Le tube d'enroulement 13 est installé à proximité du fond 7 du bassin 1 et de l'une 8 des parois d'extrémité 8, 9 de ce dernier. Préférentiellement, le tube d'enroulement 13 s'étend parallèlement à cette paroi d'extrémité 8 tout en étant fixé à ses extrémités de manière libre en rotation aux parois longitudinales 11,12, grâce à des paliers support.

Selon l'invention, dans sa position repliée 12, c'est-à-dire le tablier 4 enroulé autour de l'arbre d'enroulement 13, le volet roulant 3 comporte une section S située à une distance D1 par rapport au fond 7 du bassin 1 inférieure à 150mm, préférentiellement inférieure ou égale à 100mm, cette distance D1 étant toutefois supérieure à une valeur fonctionnelle minimale de 30mm. Préférentiellement, D1 est supérieure à 40mm, plus particulièrement à 45mm. Avantageusement cette distance D1 est comprise entre 100mm et 45mm millimètres par rapport au fond 7 du bassin 1.

En outre, dans cette position repliée 12, c'est-à-dire le tablier 4 enroulé autour de l'arbre d'enroulement 13, cette section S du volet roulant 3 est située, par rapport à ladite paroi d'extrémité 8 du bassin 1, à une distance D2 inférieure à 150mm, préférentiellement inférieure ou égale à 100mm, plus particulièrement inférieure à 70 mm, avantageusement elle de l'ordre de 60mm, cette distance D2 étant toutefois supérieure à une valeur fonctionnelle minimale de 30mm. Préférentiellement D2 est supérieure à 40 mm, plus particulièrement à 45mm. Avantageusement cette distance D2 est comprise entre 70mm et 45mm millimètres par rapport à ladite paroi d'extrémité 8 du bassin 1.

Selon l'invention, dans cette position repliée 12, c'est-à-dire à l'état enroulé du tablier 4 autour de l'arbre d'enroulement 13, la section S du volet roulant 3 est située à une distance D3 inférieure ou égale à 150mm, préférentiellement inférieure ou égale à 100mm, par rapport à une plate-forme 14 implantée horizontalement au-dessus du tube d'enroulement 13 en s'étendant entre les parois longitudinales 10, 11 du bassin 1. Cette distance D3 est toutefois supérieure à une valeur fonctionnelle minimale de 30mm. Préférentiellement cette distance D3 correspond à une valeur fonctionnelle comprise entre 30mm et 60mm. Avantageusement elle est de l'ordre de 40mm.

Ces distances D1, D2, D3 sont déterminées par rapport à une section S d'enroulement du tablier 4 de volet roulant 3 autour de l'arbre d'enroulement 13. Toutefois, ce tablier 4 n'étant pas assimilable à une toile car composé de lames 5 plus ou moins larges, articulées entre elles, cette section d'enroulement S peut adopter une valeur minimale Sm ou une valeur maximale SM, laquelle peut prendre en compte en outre la tolérance de déformation de l'arbre d'enroulement 13. Un tel arbre d'enroulement 13 ayant habituellement des longueurs de l'ordre de 4m voire davantage, la flèche décrite dans la partie centrale peut-être de plusieurs millimètres.

Aussi, selon l'invention ces distances D1, D2, D3 peuvent être déterminées, selon le cas, par rapport à une section d'enroulement S égale à une valeur minimale Sm ou à une valeur maximale SM, voire à une valeur nominale SN déterminée théoriquement ou correspondant à une valeur moyenne (Sm+SM) /2.

Selon encore une autre particularité de l'invention la plate-forme 14 délimite par rapport à la paroi d'extrémité 8, du côté du bassin 1 où est implanté le volet roulant 3, une fente 15 d'une largeur I inférieure à 100mm, préférentiellement inférieure à 80mm, avantageusement de l'ordre de 70mm. Au travers de cette fente 15 est prévu de ce déployé le tablier 4 du volet roulant 3. Cette fente 15 contribue au guidage de l'extrémité libre 16, opposée à celle 17 rendue solidaire de l'arbre d'enroulement 13, de ce tablier 4 de sorte qu'elle puisse remonter le long de ladite paroi d'extrémité 8 jusqu'à atteindre la surface de l'eau contenue dans le bassin 1, pour s'étendre progressivement au-dessus de cette surface de l'eau depuis ladite paroi d'extrémité 8 en direction de la paroi d'extrémité opposée 9.

Selon l'invention, ladite plate-forme 14 est définie par une poutre 18 de structure en U renversé comportant une paroi supérieure 19, préférentiellement plane et horizontale, sur les bords longitudinaux de laquelle s'étendent des ailes verticales 20, 21 dont une première aile 20 délimite avec ladite paroi d'extrémité 8 la fente 15 de passage du tablier 4 du volet roulant 3 et une aile opposée 21. Au moins le bord d'extrémité inférieure 22 de cette aile opposée 21 respecte la distance D3 inférieure ou égale à 150mm, préférentiellement inférieure ou égale à 100mm millimètres par rapport à la section d'enroulement S du volet roulant 3, le tablier 4 à l'état enroulé. Préférentiellement, cette distance D3 correspond à une valeur fonctionnelle comprise entre 30mm et 60mm. Avantageusement elle est de l'ordre de 40mm.

Selon un mode de réalisation préféré, la première aile 20 est de hauteur H1 supérieure à la hauteur H2 de l'aile opposée 21 ayant pour avantage d'augmenter la hauteur de guidage du tablier 4 au travers de la fente 15, sans compter qu'il en découle une meilleure inertie à la déformation de cette poutre 18 définissant la plate-forme 14.

Quant à la largeur L de la poutre 18 correspondant à cette plate-forme 14, elle est au moins égale en 150 mm. Préférentiellement, elle est au moins égale à la moitié de la section enroulée S du volet roulant 3. De manière encore plus préférentielle, elle est au moins égale à la moitié de la section enroulée S du volet roulant 3 mais inférieure à la section enroulée S du volet roulant 3.

Avantageusement, cette largeur L de la poutre 18 est déterminée, en tenant compte de la largeur I de la fente 15 de sorte que l'aile verticale opposée 21, du côté du bassin 1, se situe à une distance D4 de la paroi d'extrémité 8 au moins égale à la distance Dm s'éparant la paroi d'extrémité 8 du plan médian longitudinale vertical P du tube d'enroulement 13. L'intérêt de cette caractéristique consiste en ce qu'un baigneur ne peut prendre appui que sur le quart supérieur 23 se situant du côté du bassin 1 du volet roulant 3 enroulé. Il glissera naturellement en direction du bassin 1 et non entre le volet roulant enroulé 1 et la poutre 18, sous le bord inférieur de l'aile opposée 21.

Quant à la longueur Lp de la poutre 18 formant la plateforme 14, elle sera choisie préférentiellement inférieure à la largeur du bassin Lb entre les parois longitudinale 10, 11 à hauteur de la paroi d'extrémité 8 correspondant au côté où est implanté le volet roulant 3, ceci pour faciliter la pose de cette poutre 18. En particulier, la longueur Lp de cette poutre 18 est égale à ladite largeur Lb moins deux fois un jeu fonctionnel j entre cette poutre 18 et lesdites parois longitudinales. Ce jeu fonctionnel j est avantageusement inférieur à 10mm, préférentiellement compris entre 7mm et 4mm.

A ses extrémités 24, cette poutre 18 est rapportées sur les parois longitudinales 10, 11 grâce à des moyens de fixations 25 adaptées qui peuvent être directement associés à cette poutre 18. Cependant, ces moyens de fixations 25 sont définis avantageusement par des consoles supports 26, par exemple sous forme d'équerre, susceptibles d'être rapportées auxdites parois longitudinales 10, 11, indépendamment de la poutre 18. Celle-ci vient ensuite s'emboiter et/ou reposer sur ces consoles supports 26 pour en être solidarisée par des moyens de solidarisation adaptés, tels que des vis et/ou des rivets.

Il convient de remarquer que la poutre 18 formant la plateforme 14 peut être conçue de forme tubulaire, plus particulièrement de section parallélépipédique rectangle sans que l'invention ne soit limitée à une telle forme de profil.

Avantageusement encore au moins les arrêtes de cette poutre 18 au niveau des bords longitudinaux de la paroi supérieure 19 et à hauteur du bord d'extrémité inférieure 22 de l'aile opposée 21 comportent un rayon de 1 mm au moins, préférentiellement supérieur ou égale à 2mm pour éviter tout risque de coupure ou blessure. De manière avantageuse, chacun des arrêtes définies par cette poutre 18 sont ainsi arrondies.

Selon un mode de réalisation préféré, le bassin comprend un espace libre délimité entre les deux parois longitudinales 10, 11 et entre la section S du volet roulant 3 et la paroi d'extrémité 9 opposée sur une distance supérieure ou égale à 1 mètre depuis la section S du volet roulant 3 dans la direction de ladite paroi d'extrémité 9 opposée.

L'avantage découlant de la présente invention consiste en ce qu'elle apporte une solution à l'ensemble des problèmes des couvertures de type volet roulant immergés. Non seulement, la conception selon l'invention évite de loger ce volet roulant dans un compartiment ou un caisson dédié, de sorte que la conception même d'une piscine en est simplifiée. Par ailleurs, les risques de stagnation de saletés sont grandement diminués, sans compter qu'il devient facile de les évacuer.

## Revendications

1. Bassin, tel qu'une piscine comprenant au moins un fond (7), deux parois d'extrémité (8, 9) et deux parois longitudinales (10, 11) et comportant une couverture déployable immergée (2) de type volet roulant (3) comportant un tablier (4) composé d'une juxtaposition de lames (5) reliées entre elles de manière articulée et un tube d'enroulement (13) dont est rendue solidaire l'une (17) des extrémités du tablier (4) du volet roulant (3) pour s'enrouler autour dudit tube d'enroulement (13) ou ce déployé pour s'étendant au-dessus de l'eau contenue dans le bassin (1), ledit tube d'enroulement (13) s'étendant entre les parois longitudinales (10, 11) à proximité de l'une (8) des parois d'extrémité (8, 9) et du fond (7) du bassin (1), **caractérisé en ce que**, en positon repliée (12) du tablier (4), enroulé autour de tube d'enroulement (13), la section (S) du volet roulant (3) est située :
- à une distance (D1) inférieure à 150mm, préférentiellement inférieure ou égale à 100mm et supérieure à une valeur fonctionnelle minimale de 30mm par rapport au fond (7) du bassin (1);
- à une distance (D2) inférieure à 150mm, préférentiellement inférieure ou égale à 100mm et supérieure à une valeur fonctionnelle minimale de 30mm par rapport à ladite paroi d'extrémité (8) du bassin (1) ;
- à une distance (D3) inférieure ou égale à 150mm, préférentiellement inférieure ou égale à 100mm et supérieure à une valeur fonctionnelle minimale de 30mm par rapport à une plate-forme (14) implantée horizontalement au-dessus du tube d'enroulement (13) en s'étendant entre les parois longitudinales (10, 11) du bassin (1) ;
ladite plate-forme (14) :
- délimitant par rapport à ladite paroi d'extrémité (8) du bassin (1) une fente (15) d'une largeur (I) inférieure à 100mm, préférentiellement inférieure à 80mm ; et
- étant définie par une poutre (18) de structure en U renversé comportant une paroi supérieure (19) sur les bords longitudinaux de laquelle s'étendent des ailes verticales (20, 21) dont une première aile (20) délimite avec ladite paroi d'extrémité (8) la fente (15) de passage du tablier (4) du volet roulant (3) et une aile opposée (21), au moins le bord d'extrémité inférieure (22) de cette aile opposée (21) respecte la distance (D3) par rapport à la section (S) enroulée du tablier (4) du volet roulant (3) autour du tube d'enroulement (13).

2. Bassin, tel qu'une piscine selon la revendication 1, **caractérisé en ce que** :
- la distance la distance (D1) est comprise entre 100mm et 45mm ;
- et/ou la distance (D2) est inférieure à 70 mm et supérieure à 40mm ;
- et/ou la distance (D3) correspond à une valeur fonctionnelle comprise entre 30mm et 60mm ;
- la fente (15) à une largeur (I) inférieure à 80mm.

3. Bassin, tel qu'une piscine selon l'une quelconque des revendications précédentes, **caractérisé en ce que** la première aile (20) est de hauteur (H1) supérieure à la hauteur (H2) de l'aile opposée (21).

4. Bassin, tel qu'une piscine selon l'une quelconque des revendications précédentes, **caractérisé en ce que** la largeur (L) de la poutre (18) correspondant à la plate-forme (14) est au moins égale en 150mm.

5. Bassin, tel qu'une piscine selon l'une quelconque des revendications précédentes, **caractérisé en ce que** cette largeur (L) de la poutre (18) est déterminée, en tenant compte de la largeur (I) de la fente (15), de sorte que l'aile verticale opposée (21) se situe à une distance (D4) de la paroi d'extrémité (8) au moins égale à la distance (Dm) s'éparant la paroi d'extrémité (8) du plan médian longitudinale vertical (P) du tube d'enroulement (13).

6. Bassin, tel qu'une piscine selon l'une quelconque des revendications précédentes, **caractérisé en ce que** la poutre (18) comporte une longueur (Lp) est égale à la largeur du bassin (Lb) entre les parois longitudinale (10, 11) à hauteur de la paroi d'extrémité (8) correspondant au côté où est implanté le volet roulant (3), moins deux fois un jeu fonctionnel (j) inférieur à 10 mm, préférentiellement compris entre 7mm et 4mm.

7. Bassin, tel qu'une piscine selon l'une quelconque des revendications précédentes, **caractérisé en ce que** la poutre (18) est rapportées à ses extrémités (24) sur la parois longitudinales (10, 11) par des moyens de fixations (25).

8. Bassin, tel qu'une piscine selon la revendication 7, **caractérisé en ce que** les moyens de fixations sont définis par des consoles supports (26) sur lesquelles s'emboite et/ou repose les extrémités (24) de la poutre (18) pour en être solidarisée par des moyens de solidarisation adaptés, tels que des vis et/ou des rivets.

9. Bassin, tel qu'une piscine selon l'une quelconque des revendications précédentes, **caractérisé en ce qu'**au moins les arrêtes de la poutre (18) au niveau des bords longitudinaux de la paroi supérieure (19) et à hauteur du bord d'extrémité inférieure (22) de l'aile opposée (21) comportent un rayon de 1mm au moins, préférentiellement supérieur ou égale à 2mm.

## Patentansprüche

1. Becken, wie ein Schwimmbecken, umfassend mindestens einen Boden (7), zwei Endwände (8, 9) und zwei Längswände (10, 11) und umfassend eine ausfahrbare vertiefte Abdeckung (2) vom Typ Rollladen (3), umfassend einen Panzer (4), der aus einer Aneinanderreihung von auf gelenkige Weise miteinander verbundenen Lamellen (5) besteht, und einen Aufroller (13), mit dem eines (17) der Enden des Panzers (4) des Rollladens (3) fest verbunden ist, um sich um den Aufroller (13) aufzurollen oder sich zu entfalten, um sich über das in dem Becken (1) enthaltene Wasser zu erstrecken, wobei sich der Aufroller (13) zwischen den Längswänden (10, 11) in der Nähe von einer (8) der Endwände (8, 9) und des Bodens (7) des Beckens (1) erstreckt, **dadurch gekennzeichnet, dass** in der eingefahrenen Position (12) des Panzers (4), der um den Aufroller (13) aufgerollt ist, sich der Querschnitt (S) des Rollladens (3) befindet:
- in einem Abstand (D1) von weniger als 150 mm, vorzugsweise kleiner oder gleich 100 mm und größer als ein funktionaler Mindestwert von 30 mm in Bezug auf den Boden (7) des Beckens (1);
- in einem Abstand (D2) von weniger als 150 mm, vorzugsweise kleiner oder gleich 100 mm und größer als ein funktionaler Mindestwert von 30 mm in Bezug auf die Endwand (8) des Beckens (1);
- in einem Abstand (D3) von kleiner oder gleich 150 mm, vorzugsweise kleiner oder gleich 100 mm und größer als ein funktionaler Mindestwert von 30 mm in Bezug auf eine Plattform (14), die horizontal über dem Aufroller (13) aufgebaut ist, indem sie sich zwischen den Längswänden (10, 11) des Beckens (1) erstreckt;
die Plattform (14):
- relativ zu der Endwand (8) des Beckens (1) einen Spalt (15) mit einer Breite (I) von weniger als 100 mm, vorzugsweise weniger als 80 mm, begrenzt; und
- durch einen Träger (18) mit umgekehrter U-Struktur definiert wird, der eine obere Wand (19) umfasst, an deren Längskanten sich vertikale Schenkel (20, 21) erstrecken, von denen ein erster Schenkel (20) mit der Endwand (8) den Durchgangsspalt (15) des Panzers (4) des Rollladens (3) und einen gegenüberliegenden Schenkel (21) begrenzt, wobei mindestens die untere Endkante (22) dieses gegenüberliegenden Schenkels (21) den Abstand (D3) in Bezug auf den um den Aufroller (13) aufgewickelten Querschnitt (S) des Panzers (4) des Rollladens (3) einhält.

2. Becken, wie ein Schwimmbecken nach Anspruch 1,
**dadurch gekennzeichnet, dass**:
- der Abstand (D1) zwischen 100 mm und 45 mm beträgt;
- und/oder der Abstand (D2) kleiner als 70 mm und größer als 40 mm ist;
- und/oder der Abstand (D3) einem funktionellen Wert zwischen 30 mm und 60 mm entspricht;
- der Spalt (15) eine Breite (I) von weniger als 80 mm aufweist.

3. Becken, wie ein Schwimmbecken, nach einem der vorstehenden Ansprüche, **dadurch gekennzeichnet, dass** der erste Schenkel (20) eine Höhe (H1) aufweist, die größer als die Höhe (H2) des gegenüberliegenden Schenkels (21) ist.

4. Becken, wie ein Schwimmbecken nach einem der vorstehenden Ansprüche, **dadurch gekennzeichnet, dass** die Breite (L) des der Plattform (14) entsprechenden Trägers (18) mindestens gleich 150 mm ist.

5. Becken, wie ein Schwimmbecken, nach einem der vorstehenden Ansprüche, **dadurch gekennzeichnet, dass** diese Breite (L) des Trägers (18) unter Berücksichtigung der Breite (I) des Spalts (15) so bestimmt ist, dass sich der gegenüberliegende vertikale Schenkel (21) in einem Abstand (D4) von der Endwand (8) befindet, der mindestens gleich dem Abstand (Dm) ist, der die Endwand (8) von der vertikalen longitudinalen Mittelebene (P) des Aufrollers (13) trennt.

6. Becken, wie ein Schwimmbecken, nach einem der vorstehenden Ansprüche, **dadurch gekennzeichnet, dass** der Träger(18) eine Länge (Lp) aufweist, die gleich der Breite des Beckens (Lb) zwischen den Längswänden (10, 11) auf Höhe der Endwand (8), die der Seite entspricht, an der der Rollladen (3) implementiert ist, abzüglich des Zweifachen eines Funktionsspiels (j) von weniger als 10 mm, vorzugsweise zwischen 7 mm und 4 mm, ist.

7. Becken, wie ein Schwimmbecken, nach einem der vorstehenden Ansprüche, **dadurch gekennzeichnet, dass** der Träger (18) an seinen Enden (24) durch Befestigungsmittel (25) auf den Längswänden (10, 11) angebracht ist.

8. Becken, wie ein Schwimmbecken nach Anspruch 7,
**dadurch gekennzeichnet, dass** die Befestigungsmittel durch Tragkonsolen (26) definiert sind, in die die Enden (24) des Trägers (18) eingreifen und/oder auf denen sie aufliegen, um daran durch geeignete Verbindungsmittel, wie Schrauben und/oder Nieten, fest verbunden zu werden.

9. Becken, wie ein Schwimmbecken, nach einem der vorstehenden Ansprüche, **dadurch gekennzeichnet, dass** mindestens die Kanten des Trägers (18) auf Höhe der Längskanten der oberen Wand (19) und auf Höhe der unteren Endkante (22) des gegenüberliegenden Schenkels (21) einen Radius von mindestens 1 mm, vorzugsweise größer oder gleich 2 mm, umfassen.

## Claims

1. Pool, such as a swimming pool, comprising at least one bottom (7), two end walls (8, 9), and two longitudinal walls (10, 11) and having a submerged deployable cover (2) of the roller shutter (3) type having an apron (4) composed of a juxtaposition of slats (5) interconnected in an articulated manner and a winding tube (13) to which one (17) of the ends of the apron (4) of the roller shutter (3) is rigidly connected in order to be wound around said winding tube (13) or from which said apron is deployed in order to extend above the water contained in the pool (1), said winding tube (13) extending between the longitudinal walls (10, 11) near one (8) of the end walls (8, 9) and the bottom (7) of the pool (1), **characterized in that**, in the folded-away position (12) of the apron (4), wound around the winding tube (13), the section (S) of the roller shutter (3) is located:
- at a distance (D1) of less than 150 mm, preferentially less than or equal to 100 mm and greater than a minimum functional value of 30 mm from the bottom (7) of the pool (1);
- at a distance (D2) of less than 150 mm, preferentially less than or equal to 100 mm and greater than a minimum functional value of 30 mm from said end wall (8) of the pool (1);
- at a distance (D3) of less than or equal to 150 mm, preferentially less than or equal to 100 mm and greater than a minimum functional value of 30 mm from a platform (14) installed horizontally above the winding tube (13) and extending between the longitudinal walls (10, 11) of the pool (1);
said platform (14):
- delimiting, with respect to said end wall (8) of the pool (1), a slot (15) of a width (I) of less than 100 mm, preferentially less than 80 mm; and
- being defined by a structural beam (18) in the shape of an inverted U, having an upper wall (19) on the longitudinal edges of which extend vertical flanges (20, 21) of which a first flange (20) delimits, with said end wall (8), the slot (15) for the passage of the apron (4) of the roller shutter (3) and an opposite flange (21), at least the lower end edge (22) of this opposite flange (21), respects the distance (D3) from the wound section (S) of the apron (4) of the roller shutter (3) around the winding tube (13).

2. Pool, such as a swimming pool, according to claim 1, **characterized in that:**
- the distance the distance (D1) is between 100 mm and 45 mm;
- and/or the distance (D2) is less than 70 mm and greater than 40 mm;
- and/or the distance (D3) corresponds to a functional value between 30 mm and 60 mm;
- the slot (15) has a width (I) of less than 80 mm.

3. Pool, such as a swimming pool, according to either of the preceding claims, **characterized in that** the height (H1) of the first flange (20) is greater than the height (H2) of the opposite flange (21).

4. Pool, such as a swimming pool, according to any of the preceding claims, **characterized in that** the width (L) of the beam (18) corresponding to the platform (14) is at least 150 mm.

5. Pool, such as a swimming pool, according to any of the preceding claims, **characterized in that** said width (L) of the beam (18) is determined, taking into account the width (I) of the slot (15), such that the opposite vertical flange (21) is located at a distance (D4) from the end wall (8) at least equal to the distance (Dm) separating the end wall (8) from the vertical longitudinal median plane (P) of the winding tube (13).

6. Pool, such as a swimming pool, according to any of the preceding claims, **characterized in that** the beam (18) has a length (Lp) equal to the pool width (Lb) between the longitudinal walls (10, 11) at the end wall (8) corresponding to the side on which the roller shutter (3) is installed, minus twice a functional clearance (j) of less than 10 mm, preferentially between 7 mm and 4 mm.

7. Pool, such as a swimming pool, according to any of the preceding claims, **characterized in that** the beam (18) is attached at its ends (24) to the longitudinal walls (10, 11) by fastening means (25).

8. Pool, such as a swimming pool, according to claim 7,
**characterized in that** the fastening means are defined by support brackets (26) on which the ends (24) of the beam (18) fit and/or rest in order to be rigidly connected thereto by suitable connecting means, such as screws and/or rivets.

9. Pool, such as a swimming pool, according to any of the preceding claims, **characterized in that** at least the edges of the beam (18) at the longitudinal edges of the upper wall (19) and at the lower end edge (22) of the opposite flange (21) have a radius of at least 1 mm, preferentially greater than or equal to 2 mm.
